# EUROPÄISCHE PATENTSCHRIFT

(11) **EP 3 414 100 B1**
(45) Veröffentlichungstag und Bekanntmachung des Hinweises auf die Patenterteilung: **06.04.2022**
(21) Anmeldenummer: 17705310.5
(22) Anmeldetag: 10.02.2017
(51) Int. Cl.: B42D 25/23, B42D 25/24, B42D 25/29, B42D 25/324, B42D 25/333, B42D 25/351, B42D 25/355, B42D 25/373, B42D 25/425, B42D 25/45

(54) **DATENTRÄGER**
DATA CARRIER
SUPPORT DE DONNÉES

(30) Priorität: 10.02.2016 DE 102016001499
(43) Veröffentlichungstag der Anmeldung: 19.12.2018
(73) Patentinhaber: Giesecke+Devrient Currency Technology GmbH, 81677 München (DE)
(72) Erfinder: DORFF, Giselher, 83607 Holzkirchen (DE); TEUFEL, Björn, 83700 Weißach (DE)
(74) Vertreter: Giesecke + Devrient IP
(86) Internationale Anmeldenummer: PCT/EP2017/000194
(87) Internationale Veröffentlichungsnummer: WO 2017/137167

(56) Entgegenhaltungen:
- WO-A1-2011/066992
- WO-A1-2011/082761
- WO-A1-2011/131295
- WO-A2-03/054297
- WO-A2-2011/064162
- US-A1- 2015 152 602

## Beschreibung

Die Erfindung betrifft einen Datenträger, z.B. ein Wertdokument wie etwa eine Banknote.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen.

In diesem Zusammenhang sind (Durchsichts-)Sicherheitselemente mit mehrschichtigen Dünnschichtelementen bekannt, die bei Betrachtung im Auflicht, d.h. in Reflexion, in einer ersten Farbe erscheinen und bei Betrachtung im Durchlicht, d.h. in Transmission, in einer zweiten Farbe erscheinen. Die WO 2011/082761 A1 beschreibt ein Dünnschichtelement mit Mehrschichtstruktur, das bei der Betrachtung im Auflicht goldfarben und bei der Betrachtung im Durchlicht blau erscheint. Die Mehrschichtstruktur beruht auf zwei semitransparenten Spiegelschichten und einer zwischen den zwei Spiegelschichten angeordneten dielektrischen Abstandsschicht.

Die WO 2011/082761 A1 beschreibt ferner eine semitransparente Funktionsschicht mit Auflicht/Durchlicht-Farbwechsel mit Metall/ Dielektrikum/ Metall-Dreischichtaufbau, das zur Absicherung eines Datenträgers, z.B. eine Banknote, geeignet ist. Der Auflicht/Durchlicht-Farbwechsel ist insbesondere ein Gold/ Blau-Farbwechsel.

Die WO 2011/066992 A1 beschreibt ein Sicherheitselement für Sicherheitspapiere, Wertdokumente oder dergleichen, mit einem Träger, dessen Oberseite höhenmoduliert ist, und mit einer als Farbfilter wirkenden Mehrschichtstruktur, die auf der höhenmodulierten Oberseite ausgebildet und dadurch ebenfalls höhenmoduliert ist und die eine erste Schicht, eine darauf gebildete zweite Schicht aus dielektrischem Material sowie eine auf der zweiten Schicht ausgebildete dritte Schicht umfasst, wobei die erste und dritte Schicht jeweils aus einem dielektrischen Material mit höherer Brechzahl als die der zweiten Schicht oder jeweils aus einem metallischen oder halbmetallischen Material ausgebildet sind.

Die US 2015/152602 A1 beschreibt ein Sicherheitsdokument mit einem oder mehreren Wasserzeichen. In einer beispielhaften Ausführungsform ist das Sicherheitsdokument ein einlagiges Papier, das aus einer Papierschicht mit einem oder mehreren Wasserzeichen und einer zumindest teilweise mikrooptischen Sicherheitsvorrichtung besteht.

Die WO 2011/131295 A1 beschreibt ein Sicherheitselement für Sicherheitspapiere, Wertdokumente und andere Datenträger mit einem Bildbereich, der ein vorbestimmtes mehrfarbiges Motiv zeigt. Erfindungsgemäß umfasst das Sicherheitselement ein dünnes Polymersubstrat. In dem Bildbereich enthält das Polymersubstrat ein mehrstufiges Relief mit Vertiefungen in Form des vorbestimmten mehrfarbigen Motivs. Die Vertiefungen des Reliefs sind mit einem Füllmaterial mit dickenabhängigen optischen Eigenschaften gefüllt.

Die WO 03/054297 A2 beschreibt ein Sicherheitspapier, das zur Herstellung von Sicherheitsdokumenten wie Banknoten, Personalausweisen oder dergleichen verwendet wird. Das Sicherheitspapier umfasst mindestens eine Durchgangsöffnung, die während der Herstellung des Papiers erzeugt wird.

Ausgehend davon liegt der Erfindung die Aufgabe zugrunde, einen Datenträger der eingangs genannten Art mit hoher Fälschungssicherheit und attraktivem visuellen Erscheinungsbild bereitzustellen.

Diese Aufgabe wird durch die im unabhängigen Anspruch 1 definierte Merkmalskombination gelöst. Weiterbildungen der Erfindung sind Gegenstand der Unteransprüche.

### Zusammenfassung der Erfindung

1. (Erster Aspekt der Erfindung) Datenträger mit einem Datenträgersubstrat und einem auf dem Datenträgersubstrat aufgebrachten Sicherheitselement, wobei die das Sicherheitselement aufweisende Seite des Datenträgersubstrats die Vorderseite des Datenträgers definiert und
   - das Datenträgersubstrat ein Polymersubstrat ist, das im Bereich des Sicherheitselements Bereiche mit erhöhter Lichttransmission und Bereiche mit verringerter Lichttransmission, die zusammen ein erstes Motiv bilden, aufweist, wobei die Bereiche mit verringerter Lichttransmission durch mit opaker Farbe bedruckte Bereiche des Datenträgersubstrats gebildet sind und die Bereiche mit erhöhter Lichttransmission unbedruckte Bereiche des Datenträgersubstrats sind;
   - das Sicherheitselement ein eine semitransparente Funktionsschicht aufweisendes transparentes Trägersubstrat enthält, wobei die semitransparente Funktionsschicht so beschaffen ist, dass (i) der Datenträger bei der Betrachtung seiner Vorderseite im Auflicht eine erste, visuell erkennbare Farbe aufweist und bei der Betrachtung im Durchlicht eine zweite, visuell erkennbare Farbe aufweist und (ii) das erste Motiv bei der Betrachtung der Vorderseite des Datenträgers im Auflicht nicht wahrnehmbar ist und bei der Betrachtung des Datenträgers im Durchlicht wahrnehmbar ist; und
   - die semitransparente Funktionsschicht des Sicherheitselements einen mehrschichtigen Aufbau mit zwei semitransparenten metallischen Schichten und einer zwischen den zwei semitransparenten metallischen Schichten angeordneten dielektrischen Schicht aufweist oder drucktechnisch mittels einer Effektpigment-Zusammensetzung erhältlich ist.
2. (Bevorzugte Ausgestaltung) Datenträger nach einem der Ansprüche 2 bis 5.
3. (Bevorzugte Ausgestaltung) Datenträger nach Anspruch 6. Insbesondere wird das zweite Motiv durch die semitransparente Funktionsschicht erzeugt, die an die eine Reliefstruktur aufweisende Prägelackschicht angepasst ist, sodass sich die Reliefstruktur der Prägelackschicht in der semitransparenten Funktionsschicht fortsetzt.
4. (Bevorzugte Ausgestaltung) Datenträger nach einem der Ansprüche 7 bis 8. Die Aussparung oder das Durchgangsloch kann insbesondere in Form eines oder mehrerer Mikroperforationen, insbesondere schräg verlaufender Mikroperforationen, vorliegen.
5. (Bevorzugte Ausgestaltung) Datenträger nach Anspruch 9. Insbesondere wird das (sogenannte dritte) Motiv durch die semitransparente Funktionsschicht erzeugt, die an die eine Reliefstruktur aufweisende Prägelackschicht angepasst ist, sodass sich die Reliefstruktur der Prägelackschicht in der semitransparenten Funktionsschicht fortsetzt.
6. (Bevorzugte Ausgestaltung) Datenträger nach einem der Ansprüche 10 bis 11.

### Ausführliche Beschreibung der Erfindung

Der in der vorliegenden Beschreibung genannte Datenträger kann ein Wertdokument sein, insbesondere eine Polymerbanknote, oder eine Aktie, eine Anleihe, eine Urkunde, ein Gutschein, ein Scheck, eine hochwertige Eintrittskarte, oder ein Ausweisdokument oder eine Ausweiskarte, wie etwa eine Kreditkarte, eine Bankkarte, eine Barzahlungskarte, eine Berechtigungskarte, ein Personalausweis oder eine Passpersonalisierungsseite.

Eine Betrachtung im Auflicht ist im Sinne dieser Erfindung eine Beleuchtung des Datenträgers von einer Seite und eine Betrachtung des Datenträgers von derselben Seite. Eine Betrachtung im Auflicht liegt somit beispielsweise dann vor, wenn die Vorderseite des Datenträgers beleuchtet und auch betrachtet wird.

Eine Betrachtung im Durchlicht ist im Sinne dieser Erfindung eine Beleuchtung eines Datenträgers von einer Seite und eine Betrachtung des Datenträgers von einer anderen Seite, insbesondere der gegenüberliegenden Seite. Eine Betrachtung im Durchlicht liegt somit beispielsweise dann vor, wenn die Rückseite des Datenträgers beleuchtet und die Vorderseite des Datenträgers betrachtet wird. Das Licht scheint somit durch den Datenträger hindurch.

Das Datenträgersubstrat des Datenträgers, z.B. ein Wertdokumentsubstrat, wie etwa ein Banknotensubstrat, ist ein Polymersubstrat. Im Falle eines auf einem transparenten Polymersubstrat basierenden Wertdokuments kann ein Fensterbereich z.B. mittels deckungsgleicher Aussparungen in den auf der Vorder- und Rückseite des Polymersubstrats aufgebrachten opaken Druckschichten erzeugt werden.

Die semitransparente Funktionsschicht weist bei der Betrachtung im Auflicht einerseits und bei der Betrachtung im Durchlicht andererseits unterschiedliche Farbtöne auf. Die beiden unterschiedlichen Farbtöne sind z.B. Komplementärfarben. Eine solche semitransparente Funktionsschicht beruht z.B. auf einem mehrschichtigen Aufbau mit zwei semitransparenten metallischen Schichten und einer zwischen den zwei semitransparenten metallischen Schichten angeordneten dielektrischen Schicht. Ein solcher mehrschichtiger Aufbau, der bei der Betrachtung im Auflicht goldfarben erscheint und bei der Betrachtung im Durchlicht einen blauen Farbton zeigt, ist z.B. aus der WO 2011/082761 A1 bekannt.

Geeignete mehrschichtige Aufbauten mit zwei semitransparenten metallischen Schichten und einer zwischen den zwei semitransparenten metallischen Schichten angeordneten dielektrischen Schicht haben typischerweise die folgende gegenständliche Beschaffenheit:
- die beiden semitransparenten metallischen Schichten werden bevorzugt von A1 oder Ag gewählt; die dielektrische Schicht ist insbesondere eine SiO₂-Schicht;
- im Falle, dass jede der beiden semitransparenten metallischen Schichten auf A1 beruht, liegt die jeweilige bevorzugte Schichtdicke in einem Bereich von 5 nm bis 20 nm, insbesondere bevorzugt in einem Bereich von 10 nm bis 14 nm; die dielektrische SiO₂-Schicht hat vorzugsweise eine Schichtdicke in einem Bereich von 50 nm bis 450 nm, weiter bevorzugt in einem Bereich von 80 nm bis 260 nm und insbesondere bevorzugt in einem Bereich von 210 nm bis 260 nm, wobei die Bereiche von 80 nm bis 100 nm und von 210 nm bis 240 nm speziell für die Bereitstellung eines Gold/Blau-Farbwechsels besonders bevorzugt werden;
- im Falle, dass jede der beiden semitransparenten metallischen Schichten auf Ag beruht, liegt die jeweilige bevorzugte Schichtdicke in einem Bereich von 15 nm bis 25 nm; die dielektrische SiO₂-Schicht hat vorzugsweise eine Schichtdicke in einem Bereich von 50 nm bis 450 nm, weiter bevorzugt in einem Bereich von 80 nm bis 260 nm und insbesondere bevorzugt in einem Bereich von 210 nm bis 260 nm, wobei die Bereiche von 80 nm bis 100 nm und von 210 nm bis 240 nm speziell für die Bereitstellung eines Gold/Blau-Farbwechsels besonders bevorzugt werden.

Die oben genannten mehrschichtigen Schichtaufbauten ermöglichen nicht nur die Erzeugung einer semitransparenten Funktionsschicht, die bei Betrachtung im Auflicht goldfarben erscheint und bei der Betrachtung im Durchlicht einen blauen Farbton zeigt, sondern es können je nach Wahl der Schichtdicke insbesondere der dielektrischen Schicht weitere Farbwechsel erzeugt werden, z.B.
- im Auflicht Magenta, im Durchlicht Blau-Grün;
- im Auflicht Türkis, im Durchlicht Orange-Gelb;
- im Auflicht Gold, im Durchlicht Blau-Violett;
- im Auflicht Silber, im Durchlicht Violett.

Die semitransparente Funktionsschicht kann alternativ mittels einer Effektpigment-Zusammensetzung erhalten werden. Druckschichten auf Basis einer Effektpigment-Zusammensetzung, die bei der Betrachtung im Auflicht eine andere Farbe wie bei der Betrachtung im Durchlicht zeigen, insbesondere einen Gold/Blau-Farbwechsel, einen Gold/Violett-Farbwechsel, einen Grün-Gold/Magenta-Farbwechsel, einen Violett/Grün-Farbwechsel oder einen Silber/Opak-Farbwechsel, werden z.B. in der WO 2011/064162 A2 beschrieben. Die Pigmente weisen bevorzugt von Ende-zu-Ende eine längste Abmessung ("longest dimension of edge length") in einem Bereich von 15 nm bis 1000 nm auf und beruhen auf einem Übergangsmetall, das von der Gruppe, bestehend aus Cu, Ag, Au, Zn, Cd, Ti, Cr, Mn, Fe, Co, Ni, Ru, Rh, Pd, Os, Ir und Pt gewählt ist. Das Übergangsmetall ist bevorzugt Ag. Das Aspektverhältnis (d.h. das Verhältnis der längsten Abmessung von Ende-zu-Ende bezogen auf die Dicke) ist vorzugsweise mindestens 1,5, insbesondere in einem Bereich von 1,5 bis 300. Das Verhältnis des Bindemittels zu Metallpigment ist vorzugsweise unterhalb von 10:1, insbesondere unterhalb 5:1. In Abhängigkeit von der Wahl des Aspektverhältnisses des Pigments, seiner längsten Abmessung von Ende-zu-Ende und der Einstellung des Pigment/Bindemittel-Verhältnisses lässt sich die Farbe bei Betrachtung der Druckschicht in Transmission und die Farbe bei Betrachtung in Reflexion einstellen (z.B. Blau in Transmission und Silber, Gold, Bronze, Kupfer oder Violett in Reflexion; darüber hinaus auch Violett, Magenta, Pink, Grün oder Braun in Transmission und verschiedenen Farben in Reflexion, die von der Wahl des Pigment/Bindemittel-Verhältnisses abhängen). Farben mit Gold/Blau-Farbwechsel zwischen Reflexion und Transmission (anders gesagt, zwischen Auflicht- und Durchlicht-Betrachtung) sind z.B. in den Beispielen 1, 2 und 3 in der Tabelle 1 der WO 2011/064162 A2 genannt. Des Weiteren zeigt Beispiel 4 eine Farbe mit Gold/Violett-Farbwechsel, Beispiel 5 eine Farbe mit Grün-Gold/Magenta-Farbwechsel, Beispiel 7 eine Farbe mit Violett/Grün-Farbwechsel und Beispiel 8 eine Farbe mit Silber/Opak-Farbwechsel.

Gemäß einer vorteilhaften Variante enthält der erfindungsgemäße Datenträger, z.B. ein Wertdokument, ein mit einem Sicherheitselement versehenes Datenträgersubstrat, wobei das Sicherheitselement die folgende Schichtenfolge aufweist:
a) transparentes Trägersubstrat, z.B. Polyethylenterephthalat(PET)-Folie;
b) gegebenenfalls eine Prägelackschicht, die insbesondere eine diffraktive Struktur bildende Reliefstruktur und/oder eine Mikrospiegelanordnung bildende Reliefstruktur aufweist;
c) eine semitransparente Funktionsschicht, z.B.
   c1) eine erste semitransparente metallische Schicht, z.B. Aluminium;
   c2) eine dielektrischen Schicht, z.B. SiO₂;
   c3) eine zweite semitransparente metallische Schicht, z.B. Aluminium;
d) gegebenenfalls eine Klebschicht, z.B. eine Heißsiegelbeschichtung, die für das Verkleben des Sicherheitselements mit dem Datenträgersubstrat geeignet ist.

Die obige Prägelackschicht b) kann darüber hinaus Bereiche mit Reliefstruktur und Bereiche ohne Reliefstruktur aufweisen.

Die in der obigen Variante genannte semitransparente Funktionsschicht kann alternativ ein Ag/SiO₂/Ag-Aufbau anstelle eines A1/ SiO₂/Al-Aufbaus sein. Gemäß einer weiteren Alternative ist die semitransparente Funktionsschicht drucktechnisch mittels einer Effektpigment-Zusammensetzung erhältlich.

Grundsätzlich kann das Datenträgersubstrat des erfindungsgemäßen Datenträgers auf der Seite, die der das Sicherheitselement aufweisenden Seite gegenüberliegt, mit einem weiteren Folienelement versehen sein. Das weitere Folienelement ist im einfachsten Fall eine transparente Folie (eine sogenannte "Rückseitenfolie") und dient insbesondere der Stabilisierung der Planlage des Datenträgers im Sicherheitselement-Bereich. Das weitere Folienelement kann darüber hinaus zusätzlich Träger von Sicherheitsmerkmalen sein, wie etwa drucktechnisch (z.B. mittels Effektpigmenten) erhältliche Sicherheitsmerkmale oder ein Hologramm oder ein Hologramm-ähnliches Sicherheitsmerkmal.

Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen. Die in den Figuren 1 bis 7 gezeigten Ausführungsbeispiele fallen nicht unter den Schutzumfang der beiliegenden Patentansprüche, dienen aber dem Verständnis der Erfindung.

Es zeigen:
- Figur 1: den schematischen Aufbau eines Datenträgers, der mit einem Patch-förmigen Sicherheitselement versehen ist;
- Figur 2: den Sicherheitselement-Bereich des in der Figur 1 gezeigten Datenträgers bei der Betrachtung im Auflicht;
- Figur 3: den Sicherheitselement-Bereich des in der Figur 1 gezeigten Datenträgers bei der Betrachtung im Durchlicht;
- Figur 4: den Sicherheitselement-Bereich des in der Figur 1 gezeigten Datenträgers entlang der Linie A-A' in Querschnittansicht gemäß einem ersten Beispiel;
- Figur 5: den Sicherheitselement-Bereich des in der Figur 1 gezeigten Datenträgers entlang der Linie A-A' in Querschnittansicht gemäß einem zweiten Beispiel;
- Figur 6: den schematischen Aufbau eines weiteren Datenträgers, der mit einem streifenförmigen Sicherheitselement versehen ist; und
- Figur 7: den Sicherheitselement-Bereich des in der Figur 6 gezeigten Datenträgers entlang der Linie B-B' in Querschnittansicht gemäß einem Beispiel.

Fig. 1 zeigt den schematischen Aufbau eines Datenträgers, nämlich eine Banknote 1, die mit einem Patch-förmigen Sicherheitselement 2 versehen ist. Das Banknotensubstrat ist im vorliegenden Fall ein Papiersubstrat, das innerhalb des gestrichelten Bereichs 3 eine geringere Dicke als außerhalb des gestrichelten Bereichs 3 aufweist, d.h. verdünnt ist. Das Banknotensubstrat weist innerhalb des verdünnten Bereichs 3 darüber hinaus ein Wasserzeichen auf, nämlich die Zahl "50". Das Wasserzeichen basiert auf verdünnten Papier-Bereichen und verdickten Papier-Bereichen.

Das Sicherheitselement 2 weist die folgenden Schichten auf:
a) ein transparentes Trägersubstrat, nämlich eine Polyethylenterephthalat(PET)-Folie;
b) eine Prägelackschicht, die eine diffraktive Struktur bildende Reliefstruktur und/oder eine Mikrospiegelanordnung bildende Reliefstruktur aufweist;
c) eine semitransparente Funktionsschicht, nämlich
   c1) eine erste semitransparente Aluminium-Schicht;
   c2) eine SiO₂-Schicht;
   c3) eine zweite semitransparente Aluminium-Schicht;
d) eine Heißsiegelbeschichtung, die für das Verkleben des Sicherheitselements mit dem Banknotensubstrat geeignet ist.

Die Schichten c1), c2) und c) bilden eine semitransparente Funktionsschicht, die bei Betrachtung im Auflicht metallisch goldfarben und bei der Betrachtung im Durchlicht bläulich erscheint.

Figur 2 zeigt den Sicherheitselement-Bereich 2 der in der Figur 1 gezeigten Banknote 1 bei der Betrachtung im Auflicht. Der Betrachter nimmt den Sicherheitselement-Bereich 2 in Form einer opaken, goldfarbenen Metallisierung wahr.

Figur 3 zeigt den Sicherheitselement-Bereich 2 der in der Figur 1 gezeigten Banknote 1 bei der Betrachtung im Durchlicht. Der Betrachter nimmt den Sicherheitselement-Bereich 2 in blauer Farbe wahr, wobei das Blau innerhalb des gestrichelten Bereichs 3 infolge des verdünnten Banknotenpapiers heller als im Randbereich ist. Innerhalb des Sicherheitselement-Bereichs 2 sieht der Betrachter darüber hinaus das Wasserzeichen, nämlich die Zahl "50", in Form von Kontrastunterschieden zwischen dunklem Blau und hellem Blau.

Figur 4 zeigt den Sicherheitselement-Bereich 2 der in der Figur 1 gezeigten Banknote 1 entlang der Linie A-A' in Querschnittansicht gemäß einem ersten Beispiel. Mit der Bezugsnummer 5 bezeichnet ist das Papiersubstrat, das innerhalb des mit der Klammer 5 bezeichneten Bereichs verdünnt ist. Das Papiersubstrat weist im verdünnten Bereich 5 darüber hinaus verdickte Stellen 6 und verdünnte Stellen 7 auf, die zusammen das Wasserzeichen "50" in der Figur 1 bilden. Das auf dem Papiersubstrat applizierte Sicherheitselement 2 enthält ein transparentes Trägersubstrat 8, eine Prägelackschicht 9 und eine semitransparente Funktionsschicht 10. Das Sicherheitselement 2 weist darüber hinaus eine Heißsiegelbeschichtung auf, die für das Verkleben des Sicherheitselements mit dem Banknotensubstrat geeignet ist (in der Figur 4 nicht gezeigt).

Die Bezugsnummer 13 stellt eine optional vorhandene Rückseitenfolie dar, die zur Stabilisierung der Planlage der Banknote auf der dem Sicherheitselement 2 gegenüberliegenden Seite des Banknotensubstrats aufgebracht ist.

Der Blockpfeil 11 repräsentiert den Blick des Betrachters auf das Sicherheitselement 2 bei der Betrachtung im Durchlicht, nämlich gegen eine mit dem Blockpfeil 12 repräsentierte Lichtquelle.

Figur 5 zeigt den Sicherheitselement-Bereich 2 der in der Figur 1 gezeigten Banknote 1 entlang der Linie A-A' in Querschnittansicht gemäß einem zweiten Beispiel. Mit der Bezugsnummer 14 bezeichnet ist das Papier-Substrat, das innerhalb des mit der Klammer 15 bezeichneten Bereichs verdünnt ist. Das Papier-Substrat 14 weist im verdünnten Bereich 15 darüber hinaus mit opaker Farbe 16 bedruckte Papier-Bereiche und unbedruckte Papier-Bereiche 17 auf, die zusammen das Wasserzeichen "50" in der Figur 1 bilden. Das auf dem Papier-Substrat applizierte Sicherheitselement 2 enthält ein transparentes Trägersubstrat 8, eine Prägelackschicht 9 und eine semitransparente Funktionsschicht 10. Das Sicherheitselement 2 weist darüber hinaus eine Heißsiegelbeschichtung auf, die für das Verkleben des Sicherheitselements mit dem Banknotensubstrat geeignet ist (in der Figur 5 nicht gezeigt).

Der Blockpfeil 11 repräsentiert den Blick des Betrachters auf das Sicherheitselement 2 bei der Betrachtung im Durchlicht, nämlich gegen eine mit dem Blockpfeil 12 repräsentierte Lichtquelle.

Die Bezugsnummer 13 stellt eine optional vorhandene Rückseitenfolie dar, die zur Stabilisierung der Planlage der Banknote auf der dem Sicherheitselement 2 gegenüberliegenden Seite des Banknotensubstrats aufgebracht ist.

Figur 6 zeigt den schematischen Aufbau eines weiteren Datenträgers, nämlich eine Banknote 18, die mit einem streifenförmigen Sicherheitselement 19 versehen ist.

Das Banknotensubstrat ist im vorliegenden Fall ein Papier-Substrat, das innerhalb des gestrichelten Bereichs 20 einen durch eine Durchbrechung bzw. Aussparung gebildeten Fensterbereich aufweist und innerhalb des gestrichelten Bereichs 21 eine geringere Dicke als außerhalb des gestrichelten Bereichs 21 aufweist, d.h. verdünnt ist. Das Banknotensubstrat weist innerhalb des verdünnten Bereichs 21 darüber hinaus ein Wasserzeichen auf, nämlich die Zahl "50". Das Wasserzeichen basiert auf verdünnten Papier-Bereichen und verdickten Papier-Bereichen.

Das Sicherheitselement 19 weist die folgenden Schichten auf:
a) ein transparentes Trägersubstrat, nämlich eine Polyethylenterephthalat(PET)-Folie;
b) eine Prägelackschicht, die einerseits Bereiche mit einer eine diffraktive Struktur und/oder eine Mikrospiegelanordnung bildenden Reliefstruktur aufweist und andererseits Bereiche ohne Reliefstruktur aufweist;
c) eine semitransparente Funktionsschicht, nämlich
   c1) eine erste semitransparente Aluminium-Schicht;
   c2) eine SiO₂-Schicht;
   c3) eine zweite semitransparente Aluminium-Schicht;
d) eine Heißsiegelbeschichtung, die für das Verkleben des Sicherheitselements mit dem Banknotensubstrat geeignet ist.

Die Schichten c1), c2) und c) bilden eine semitransparente Funktionsschicht, die bei Betrachtung im Auflicht metallisch goldfarben und bei der Betrachtung im Durchlicht bläulich erscheint.

Figur 7 zeigt den Sicherheitselement-Bereich des in der Figur 6 gezeigten Datenträgers entlang der Linie B-B' in Querschnittansicht gemäß einem Beispiel.

Mit der Bezugsnummer 22 bezeichnet ist das Papier-Substrat, das innerhalb des mit der Klammer 23 bezeichneten Bereichs verdünnt ist und innerhalb des mit der Klammer 24 bezeichneten Bereichs eine Aussparung, d.h. einen Fensterbereich aufweist. Das Papier-Substrat 22 weist im verdünnten Bereich 23 darüber hinaus verdickte Stellen 25 und verdünnte Stellen 26 auf, die zusammen das Wasserzeichen "50" in der Figur 6 bilden. Das auf dem PapierSubstrat applizierte Sicherheitselement 19 enthält ein transparentes Trägersubstrat 27 und eine Prägelackschicht 28, die einerseits Bereiche 28a mit einer eine diffraktive Struktur und/oder eine Mikrospiegelanordnung bildenden Reliefstruktur aufweist und andererseits Bereiche 28b ohne Reliefstruktur aufweist. Das Sicherheitselement 19 weist zudem an einigen Stellen eine semitransparente Funktionsschicht 29 auf. Das Sicherheitselement 19 ist darüber hinaus mit einer Heißsiegelbeschichtung versehen, die für das Verkleben des Sicherheitselements 19 mit dem Banknotensubstrat 22 geeignet ist (in der Figur 7 nicht gezeigt).

Die Bezugsnummer 30 stellt eine optional vorhandene Rückseitenfolie dar, die zur Stabilisierung der Planlage der Banknote 18 auf der dem Sicherheitselement 19 gegenüberliegenden Seite des Banknotensubstrats 22 aufgebracht ist.

Die Blockpfeile 31 und 32 repräsentieren jeweils den Blick des Betrachters auf das Sicherheitselement 19 im Wasserzeichen-Bereich 23 bzw. dem Fensterbereich 24.

Der Blockpfeil 33 repräsentiert eine verhältnismäßig starke Lichtquelle, die für die Wahrnehmbarkeit des durch die Zahl "50" gebildeten Wasserzeichens bei der Betrachtung der Banknote 18 im Bereich 23 im Durchlicht erforderlich ist.

Der Blockpfeil 34 repräsentiert eine verhältnismäßig schwache Lichtquelle, die für die Wahrnehmbarkeit des im Fensterbereich 24 gebildeten Motivs erforderlich ist. Das Motiv wird durch die semitransparente Funktionsschicht 29 erzeugt, die im Fensterbereich 24 an den eine Reliefstruktur aufweisenden Prägelackschicht-Bereich 28a angepasst ist. Die Reliefstruktur der Prägelackschicht setzt sich in der semitransparenten Funktionsschicht fort, sodass der Betrachter im Fensterbereich 24 z.B. eine Mikrospiegelanordnung wahrnimmt.

## Patentansprüche

1. Datenträger (1, 18) mit einem Datenträgersubstrat und einem auf dem Datenträgersubstrat aufgebrachten Sicherheitselement (2, 19), wobei die das Sicherheitselement aufweisende Seite des Datenträgersubstrats die Vorderseite des Datenträgers definiert und
- das Datenträgersubstrat ein Polymersubstrat ist, das im Bereich des Sicherheitselements Bereiche mit erhöhter Lichttransmission und Bereiche mit verringerter Lichttransmission, die zusammen ein erstes Motiv bilden, aufweist, wobei die Bereiche mit verringerter Lichttransmission durch mit opaker Farbe bedruckte Bereiche des Datenträgersubstrats gebildet sind und die Bereiche mit erhöhter Lichttransmission unbedruckte Bereiche des Datenträgersubstrats sind;
- das Sicherheitselement ein eine semitransparente Funktionsschicht aufweisendes transparentes Trägersubstrat enthält, wobei die semitransparente Funktionsschicht so beschaffen ist, dass (i) der Datenträger bei der Betrachtung seiner Vorderseite im Auflicht eine erste, visuell erkennbare Farbe aufweist und bei der Betrachtung im Durchlicht eine zweite, visuell erkennbare Farbe aufweist und (ii) das erste Motiv bei der Betrachtung der Vorderseite des Datenträgers im Auflicht nicht wahrnehmbar ist und bei der Betrachtung des Datenträgers im Durchlicht wahrnehmbar ist; und
- die semitransparente Funktionsschicht des Sicherheitselements einen mehrschichtigen Aufbau mit zwei semitransparenten metallischen Schichten und einer zwischen den zwei semitransparenten metallischen Schichten angeordneten dielektrischen Schicht aufweist oder drucktechnisch mittels einer Effektpigment-Zusammensetzung erhältlich ist.

2. Datenträger nach Anspruch 1, wobei das erste Motiv bei der Betrachtung der Vorderseite des Datenträgers im Auflicht anhand von Helligkeitsunterschieden der zweiten, visuell erkennbaren Farbe wahrnehmbar ist.

3. Datenträger nach Anspruch 1 oder 2, wobei die semitransparente Funktionsschicht des Sicherheitselements einen mehrschichtigen Aufbau mit zwei semitransparenten metallischen Schichten und einer zwischen den zwei semitransparenten metallischen Schichten angeordneten dielektrischen Schicht aufweist und die beiden semitransparenten metallischen Schichten unabhängig voneinander aus einem Metall gebildet sind und das Metall jeweils von der Gruppe, bestehend aus Al, Ag, Ni, Cr, Cu, Au und einer Legierung eines oder mehrerer der vorstehend genannten Elemente gewählt ist.

4. Datenträger nach Anspruch 3, wobei die beiden semitransparenten metallischen Schichten von Al oder Ag gewählt sind und die dielektrische Schicht eine SiO₂-Schicht ist.

5. Datenträger nach einem der Ansprüche 1 bis 4, wobei das Sicherheitselement zusätzlich eine Prägelackschicht mit einer für die Bildung einer Mikrospiegelanordnung geeigneten Reliefstruktur aufweist.

6. Datenträger nach Anspruch 5, wobei die Reliefstruktur der semitransparenten Funktionsschicht ein zweites Motiv bildet, das für den Betrachter zumindest bei der Betrachtung des Datenträgers im Auflicht wahrnehmbar ist und bevorzugt sowohl bei der Betrachtung des Datenträgers im Auflicht als auch bei der Betrachtung des Datenträgers im Durchlicht wahrnehmbar ist.

7. Datenträger nach Anspruch 6, wobei sich das erste Motiv und das zweite Motiv einander ergänzen oder in einem Sinnzusammenhang zueinander stehen.

8. Datenträger nach einem der Ansprüche 1 bis 7, wobei das Datenträgersubstrat im Bereich des Sicherheitselements zusätzlich zu den Bereichen mit erhöhter Lichttransmission und Bereichen mit verringerter Lichttransmission, die zusammen das erste Motiv bilden, einen separaten Fensterbereich, insbesondere eine Aussparung oder ein Durchgangsloch, aufweist.

9. Datenträger nach Anspruch 8, wobei das Sicherheitselement im Fensterbereich des Datenträgersubstrats eine Prägelackschicht mit einer für die Bildung einer Mikrospiegelanordnung geeigneten Reliefstruktur aufweist und die Reliefstruktur der semitransparenten Funktionsschicht im Fensterbereich ein Motiv bildet, das für den Betrachter zumindest bei der Betrachtung des Datenträgers im Auflicht wahrnehmbar ist und bevorzugt sowohl bei der Betrachtung des Datenträgers im Auflicht als auch bei der Betrachtung des Datenträgers im Durchlicht wahrnehmbar ist.

10. Datenträger nach einem der Ansprüche 1 bis 9, wobei das Sicherheitselement ein Streifen, Faden oder ein Patch bzw. Etikett ist.

11. Datenträger nach einem der Ansprüche 1 bis 10, wobei der Datenträger ein Wertdokument, wie etwa eine Polymerbanknote, oder ein Ausweisdokument, wie etwa eine Ausweiskarte, ist.

## Claims

1. A data carrier (1, 18) having a data carrier substrate and a security element (2, 19) applied to the data carrier substrate, wherein the side of the data carrier substrate having the security element defines the front side of the data carrier and
- the data carrier substrate is a polymer substrate which in the region of the security element has regions with elevated light transmission and regions with reduced light transmission which together form the first motif, wherein the regions with reduced light transmission are formed by regions printed with opaque ink of the data carrier substrate and the regions with elevated light transmission are unprinted regions of the data carrier substrate.
- the security element contains a transparent carrier substrate having a semi-transparent function layer, wherein the semi-transparent function layer is constituted such that (i) the data carrier upon the viewing its front side in incident light has a first visually recognizable color and upon the viewing in transmitted light has a second visually recognizable color and (ii) the first motif is imperceptible upon the viewing of the front side of the data carrier in incident light and is perceptible upon the viewing of the data carrier in transmitted light; and
- the semi-transparent function layer of the security element has a multilayer construction with two semi-transparent metallic layers and a dielectric layer arranged between the two semi-transparent metallic layers or is obtainable by printing technology by means of an effect pigment composition.

2. The data carrier according to claim 1, wherein the first motif upon the viewing of the front side of the data carrier in incident light is perceptible on the basis of lightness differences of the second, visually recognizable color.

3. The data carrier according to claim 1 or 2, wherein the semi-transparent function layer of the security element has a multilayer construction with two semi-transparent metallic layers and a dielectric layer arranged between the two semi-transparent metallic layers and the two semi-transparent metallic layers are formed independently of each other from a metal and the metal respectively is chosen from the group consisting of Al, Ag Ni, Cr, Cu, Au and an alloy of one or several the hereinabove mentioned elements.

4. The data carrier an according to claim 3, wherein the two semi-transparent metallic layers are chosen from A1 or Ag and the dielectric layer is a SiO₂ layer.

5. The data carrier according to any of claims 1 to 4, wherein the security element has additionally an emboss-lacquer layer having a relief structure suitable for the forming of a micromirror arrangement.

6. The data carrier according to claim 5, wherein the relief structure of the semi-transparent function layer forms a second motif which is perceptible to the viewer at least upon the viewing of the data carrier in incident light and preferably is perceptible upon the viewing of the data carrier in incident light as well as upon the viewing of the data carrier in transmitted light.

7. The data carrier according to claim 6, wherein the first motif and the second motif supplement each other or are in a meaningful relation relative to each other.

8. The data carrier according to any of claims 1 to 7, wherein the data carrier substrate in the region of the security element has, in addition to the regions with elevated light transmission and regions with reduced light transmission which together form the first motif, a separate window region, in particular a recess or a through hole.

9. The data carrier according to claim 8, wherein the security element in the window region of the data carrier substrate has an emboss-lacquer layer having a relief structure suitable for forming a micromirror arrangement and the relief structure of the semi-transparent function layer in the window region forms a motif which is perceptible to the viewer at least upon the viewing of the data carrier in incident light and preferably is perceptible upon the viewing of the data carrier in incident light as well as upon the viewing of the data carrier in transmitted light.

10. The data carrier according to any of claims 1 to 9, wherein the security element is a strip, thread or a patch or label.

11. The data carrier according to any of claims 1 to 10, wherein the data carrier is a value document, such as a polymer bank note, or an identity document such as an identification card.

## Revendications

1. Support de données (1, 18) ayant un substrat de support de données et un élément de sécurité (2, 19) appliqué sur le substrat de support de données, cependant que la face, du substrat de support de données, comportant l'élément de sécurité, définit la face avant du support de données, et
- le substrat de support de données est un substrat polymère comportant dans la zone de l'élément de sécurité des zones de transmission accrue de lumière et des zones de transmission réduite de lumière, lesquelles constituent ensemble un premier motif, cependant que les zones de transmission réduite de lumière sont constituées par des zones du substrat de support de données imprimées avec de l'encre opaque, et les zones de transmission accrue de lumière sont des zones non imprimées du substrat de support de données ;
- l'élément de sécurité contient un substrat porteur transparent comportant une couche fonctionnelle semi-transparente, cependant que la couche fonctionnelle semi-transparente est telle que (i) le support de données présente lors de l'observation de sa face avant en lumière incidente une première couleur visuellement reconnaissable, et présente lors de l'observation en lumière transmise une deuxième couleur visuellement reconnaissable, et (ii) le premier motif n'est pas discernable lors de l'observation de la face avant du support de données en lumière incidente et est discernable lors de l'observation du support de données en lumière transmise ; et
- la couche fonctionnelle semi-transparente de l'élément de sécurité présente une structure multicouche ayant deux couches métalliques semi-transparentes et une couche diélectrique agencée entre les deux couches métalliques semi-transparentes, ou peut être obtenue par technique d'impression au moyen d'une composition de pigments à effets.

2. Support de données selon la revendication 1, cependant que le premier motif est discernable lors de l'observation de la face avant du support de données en lumière incidente à l'aide de différences de luminance de la deuxième couleur visuellement reconnaissable.

3. Support de données selon la revendication 1 ou 2, cependant que la couche fonctionnelle semi-transparente de l'élément de sécurité présente une structure multicouche ayant deux couches métalliques semi-transparentes et une couche diélectrique agencée entre les deux couches métalliques semi-transparentes, et que les deux couches métalliques semi-transparentes sont, indépendamment l'une de l'autre, constituées d'un métal et que le métal et respectivement choisi parmi le groupe consistant en Al, Ag, Ni, Cr, Cu, Au et en un alliage d'un ou de plusieurs des éléments susmentionnés.

4. Support de données selon la revendication 3, cependant que les deux couches métalliques semi-transparentes sont choisies en Al ou Ag et que la couche diélectrique est une couche de SiO₂.

5. Support de données selon une des revendications de 1 à 4, cependant que l'élément de sécurité comporte en plus une couche de vernis de gaufrage ayant une structure en relief adaptée à la constitution d'un agencement de micro-miroirs.

6. Support de données selon la revendication 5, cependant que la structure en relief de la couche fonctionnelle semi-transparente constitue un deuxième motif qui est discernable pour l'observateur au moins lors de l'observation du support de données en lumière incidente et est de préférence discernable tant lors de l'observation du support de données en lumière incidente que lors de l'observation du support de données en lumière transmise.

7. Support de données selon la revendication 6, cependant que le premier motif et le deuxième motif se complètent entre eux ou ont un rapport de sens l'un avec l'autre.

8. Support de données selon une des revendications de 1 à 7, cependant que le substrat de support de données comporte dans la zone de l'élément de sécurité, en plus des zones de transmission accrue de lumière et des zones de transmission réduite de lumière qui constituent ensemble le premier motif, une zone distincte de fenêtre, en particulier un évidement ou un trou traversant.

9. Support de données selon la revendication 8, cependant que l'élément de sécurité comporte dans la zone de fenêtre du substrat de support de données une couche de vernis de gaufrage ayant une structure en relief adaptée à la constitution d'un agencement de micro-miroirs et que la structure en relief de la couche fonctionnelle semi-transparente constitue dans la zone de fenêtre un motif qui est discernable pour l'observateur au moins lors de l'observation du support de données en lumière incidente et est de préférence discernable tant lors de l'observation du support de données en lumière incidente que lors de l'observation du support de données en lumière transmise.

10. Support de données selon une des revendications de 1 à 9, cependant que l'élément de sécurité est un ruban, un fil, ou bien un patch ou une étiquette.

11. Support de données selon au moins une des revendications de 1 à 10, cependant que le support de données est un document de valeur tel que par exemple un billet de banque en polymère ou un document d'identification tel que par exemple une carte d'identification.
